# EUROPÄISCHE PATENTSCHRIFT

(11) **EP 0 981 811 B1**
(45) Veröffentlichungstag und Bekanntmachung des Hinweises auf die Patenterteilung: **06.03.2002**
(21) Anmeldenummer: 98924246.6
(22) Anmeldetag: 30.04.1998
(51) Int. Cl.: G08B 13/24

(54) **VERFAHREN UND VORRICHTUNG ZUR HERSTELLUNG VON SICHERUNGSELEMENTEN FÜR DIE ELEKTRONISCHE ARTIKELSICHERUNG UND ENTSPRECHENDES SICHERUNGSELEMENT**
METHOD AND DEVICE FOR PRODUCING SECURITY ELEMENTS FOR ELECTRONICALLY SECURING GOODS AND A CORRESPONDING SECURITY ELEMENT
PROCEDE ET DISPOSITIF POUR FABRIQUER DES ELEMENTS DE SECURITE DESTINES A LA SECURITE ELECTRONIQUE DES MARCHANDISES, ET ELEMENT DE SECURITE CORRESPONDANT

(30) Priorität: 15.05.1997 DE 19720319
(43) Veröffentlichungstag der Anmeldung: 01.03.2000
(73) Patentinhaber: Meto International GmbH, 69434 Hirschhorn/Neckar (DE)
(72) Erfinder: DETLEF, Duschek, D-64759 Sensbachtal (DE); GORDON, Klassen, Duarte, CA 91010 (US)
(74) Vertreter: Menges, Rolf, Dipl.-Ing.
(86) Internationale Anmeldenummer: EP9802544
(87) Internationale Veröffentlichungsnummer: WO9852171

(56) Entgegenhaltungen:
- EP-A- 0 737 949
- US-A- 5 602 528

## Beschreibung

Die Erfindung betrifft ein Verfahren und eine Vorrichtung zur Herstellung von Sicherungselementen für die elektronische Artikelsicherung sowie ein entsprechendes Sicherungselement, wobei ein Sicherungelement aus zumindest zwei Lagen bestehen.

In zunehmendem Maße werden die Waren in Kaufhäusern und Lagern elektronisch gegen Diebstahl gesichert. Eine Möglichkeit der elektronischen Diebstahlsicherung besteht darin, an den Waren Streifenelemente, also längliche, weichmagnetische Metallstücke (z.V. VITROVAC der Firma Vacuumschmelze), anzubringen. Diese Streifenelemente lösen in entsprechenden Überwachungssystemen, die üblicherweise im Ausgangsbereich der gesicherten Einrichtung angeordnet sind, einen Alarm aus.

Grob läßt sich die elektronische Artikelsicherung folgendermaßen beschreiben: Ein Überwachungssystem weist eine Sende- und eine Empfangsvorrichtung auf. Die Sendevorrichtung sendet ein Abfragesignal in eine Überwachungszone aus. Durch dieses Abfragesignal wird das Streifenelement zur Aussendung eines Antwortsignals angeregt, das von der Empfangsvorrichtung detektiert und identifiziert wird. Das Auftreten eines Antwortsignals wird mit dem unerlaubten Passieren eines elektronisch gesicherten Artikels durch die Abfragezone gleichgesetzt, und der Alarm wird ausgelöst. Ein Beispiel für ein entsprechendes Überwachungssystem ist in der EP 0 123 586 A1 beschrieben. Sicherungselemente sind aus dem Dokument EP 737949 bekannt.

Neben den streifenförmigen Sicherungselementen für die sog. elektromagnetische Artikelsicherung kommen auch Resonanzsicherungelemente zum Einsatz. Diese Resonanzsicherungselemente bestehen aus einem Schwingkreis mit kapazitiven und induktiven Elementen. Sobald ein derartiger Schwingkreis innerhalb einer Abfragezone einem entsprechenden elektromagnetischen Feld ausgesetzt wird, sendet er ein Antwortsignal mit seiner Resonanzfrequenz aus.

Der Erfindung liegt die Aufgabe zugrunde, ein kostengünstiges, einfaches Verfahren, eine entsprechende Vorrichtung und ein mittels des Verfahrens hergestelltes Bandmaterial für die elektronische Artikelsicherung gemäß den Ansprüchen vorzuschlagen.

Bezüglich des Verfahrens wird die Aufgabe dadurch gelöst, daß auf eine erste kontinuierliche Materialbahn Abschnitte einer vorgegebenen Länge einer zweiten Materialbahn quer zur Laufrichtung der ersten Materialbahn zugeführt und aufgebracht werden. Nachfolgend sei ein Anwendungsbeispiel für derartig gefertigte Bandmaterialien genannt.
Die zuvor erwähnten Streifenelemente für die elektronische Artikelsicherung haben eine Länge von einigen Zentimetern (z.B. 3 cm). Üblicherweise werden Etiketten, die jeweils ein Streifenelement enthalten, in Form einer Etikettenrolle bereitgestellt und mittels entsprechender Ausgabegeräte gespendet. Werden die einige Zentimeter langen Streifenelemente - wie üblich - in Längsrichtung zu einer Etikettenrolle aufgewickelt, so enthält eine Etikettenrolle nur relativ wenig Etiketten. Ganz anders sieht die Sache aus, wenn die Streifenelemente quer zur Ausgaberichtung aufgewickelt werden. Die Anzahl der Streifenelemente pro Etikettenrolle läßt sich dann erheblich erhöhen.

Besondere Vorteile bringt die Queranordnung der Streifenelemente dann, wenn man berücksichtigt, wie ihre Fertigung normalerweise vor sich geht: ein relativ breiter weichmagnetischer Endlosstreifen wird gefertigt; dieser Endlosstreifen wird nachfolgend in mehrere nebeneinander liegende weichmagnetische Endlosstreifen aufgesplittet. Damit enthält ein von der Seite her auf die erste Materialbahn aufgebrachtes Etikett bereits mehrere parallel verlaufende Streifenelemente. Hierdurch lassen sich die Herstellungskosten für Etikettenrollen von Streifenelementen noch einmal erheblich reduzieren.

Gemäß einem weiteren Anwendungsbeispiel werden auf einen Endlosstreifen aus Dünnfilm-Material (derartige Materialien werden in der EP 0 295 028 ausführlich beschrieben) Abschnitte eines Dünnfilm-Materials aufgebracht. Fertigungsbedingt weisen Dünnfilm-Materialien eine Vorzugsrichtung auf, d. h. das Antwortsignal ist maximal, wenn das Abfragefeld parallel zu dieser Vorzugsrichtung ausgerichtet ist, während es bei zur Vorzugsrichtung senkrechtem Einfall Null ist. Ordnet man nun zwei Lagen von Dünnfilm-Materialien senkrecht zueinander an, wird das entsprechende Sicherungselement unabhängig von seiner Orientierung in der Abfragezone stets zur Aussendung eines Antwortsignals angeregt.

Das erfindungsgemäße Verfahren zeichnet sich dadurch aus, daß gemäß einer vorteilhaften Weiterbildung das Aufbringen der Abschnitte der vorgegebenen Länge der zweiten Materialbahn auf die erste Materialbahn schrittweise oder kontinuierlich erfolgen kann. Vorteil des kontinuierlichen Verfahrens ist natürlich die höhere Fertigungsgeschwindigkeit.

Die Aufgabe wird hinsichtlich der erfindungsgemäßen Vorrichtung dadurch gelöst, daß eine Führungsvorrichtung für eine erste Materialbahn vorgesehen ist, daß zumindest eine Spendevorrichtung vorgesehen ist, die rechtwinklig zu der Führungsvorrichtung angeordnet ist und über die die Abschnitte einer vorgegebenen Länge einer zweiten Materialbahn zugeführt werden, und daß eine Fördervorrichtung vorgesehen ist, die sukzessive die Abschnitte der vorgegebenen Länge der zweiten Materialbahn von der Spendevorrichtung abnimmt und unmittelbar nebeneinander oder auf Lücke an der ersten Materialbahn festmacht.

Während bei nur einer Spendevorrichtung das Aufbringen der Abschnitte auf die erste Materialbahn schrittweise erfolgt, ist ab zwei Spendevorrichtungen ein kontinuierliches Arbeiten der erfindungsgemäßen Vorrichtung möglich. Hierzu ist es lediglich erforderlich, daß die n Spendevorrichtungen einen bestimmten Abstand voneinander haben und daß die Abschnitte mit einer auf die Laufgeschwindigkeit der ersten Materialbahn abgestimmten Geschwindigkeit zugeführt werden. Die Geschwindigkeit, mit der die Abschnitte zugeführt werden, muß zumindest so bemessen sein, daß sich ein Abschnitt in der korrekten "Bereit"Stellung befindet, sobald der Bereich der ersten Materialbahn erreicht ist, in dem der Abschnitt aufgebracht werden soll.

Gemäß einer vorteilhaften Weiterbildung der erfindungsgemäßen Vorrichtung ist vorgesehen, daß es sich bei der Spendevorrichtung um ein Förderband handelt, daß in dem durch das umlaufende Förderband gebildeten Innenraum zumindest ein Elektromagnet angeordnet ist, daß zumindest ein weiterer Elektromagnet unter der ersten Materialbahn in dem Bereich vorgesehen ist, in dem die Abschnitte der zweiten Materialbahn auf die erste Materialbahn aufgebracht werden, und daß eine Steuer-/Regeleinheit vorgesehen ist, die die Elektromagnete so ein- und ausgeschaltet, daß die Abschnitte der zweiten Materialbahn auf die erste Materialbahn aufgebracht werden.

Darüber hinaus wird gemäß einer günstigen Ausführungsform der erfindungsgemäßen Vorrichtung folgendes vorgeschlagen: im Endbereich der Fördervorrichtung ist ein Anschlag oder ein Sensor zur Detektierung der korrekten Position des Abschnitts der zweiten Materialbahn bezüglich der ersten Materialbahn angeordnet; die Steuer-/Regeleinheit schaltet den ersten Elektromagneten aus und den zweiten Elektromagneten ein, sobald der Anschlag oder der Sensor meldet, daß der Abschnitt der vorgegebenen Länge der zweiten Materialbahn die vorbestimmte Position bezüglich der ersten Materialbahn erreicht hat.

Gemäß einer vorteilhaften Weiterbildung der erfindungsgemäßen Vorrichtung sind n Spendevorrichtungen vorgesehen, die im Abstand (2n+1)*(b + z) angeordnet sind, wobei b die Breite der Abschnitte der zweiten Materialbahn und z den gewünschten Abstand zwischen zwei aufeinanderfolgenden Abschnitten der zweiten Materialbahn beschreibt. Diese Ausführungsform erlaubt es, daß die n Spendevorrichtungen parallel zueinander, d. h. ohne zeitlichen Versatz, arbeiten können. Hierdurch wird der Steueraufwand natürlich erheblich herabgesetzt.

Die Vorteile der Weiterbildung der erfindungsgemäßen Vorrichtung, die Laufgeschwindigkeit der ersten Materialbahn derart zu bemessen, daß die Abschnitte der vorgegebenen Länge der zweiten Materialbahn in einem kontinuierlichen Prozeß auf die erste Materialbahn aufgebracht werden, wurden bereits an vorhergehender Stelle erwähnt.

Vorteilhafterweise ist eine Speicherrolle vorgesehen, auf die das fertige Bandmaterial aufgewickelt wird.

Die Aufgabe wird hinsichtlich des erfindungsgemäßen Sicherungselementes dadurch gelöst, daß es sich bei der ersten Materialbahn um eine kontinuierliche Materialbahn handelt, auf die Abschnitte einer vorgegebenen Länge einer zweiten Materialbahn aus magnetischem Material quer zur Laufrichtung (x) der ersten Materialbahn zugeführt und aufgebracht werden.

Vorzugsweise handelt es sich bei der ersten Materialbahn um ein Trägermaterial; bei den Abschnitten einer vorgegebenen Länge (I) der zweiten Materialbahn handelt es sich um Klebeetiketten, die jeweils zumindest ein Sicherungsetement für die elektronische Artikelsicherung enthalten.

Alternativ handelt es sich bei den Sicherungselementen um eine Vielzahl von deaktivierbaren oder nicht-deaktivierbaren Streifenelementen, die parallel zueinander und quer zur Laufrichtung (x) der ersten Materialbahn angeordnet sind.

Eine weitere Ausgestaltung des erfindungsgemäßen Sicherungselements sieht vor, daß es sich bei der ersten Materialbahn um ein Dünnfilmmaterial handelt, dessen Vorzugsrichtung quer bzw. parallel zur Laufrichtung (x) der ersten Materialbahn verläuft, und daß es sich bei den Abschnitten vorgegebener Länge (I) der zweiten Materialbahn ebenfalls um Dünnfilm-Etiketten handelt, deren Vorzugsrichtung parallel bzw. quer zur Laufrichtung (x) der ersten Materialbahn verläuft.

Ebenso ist es möglich, daß es sich bei den Abschnitten einer vorgegebenen Länge der zweiten Materialbahn um Resonanzetiketten handelt.

Die Erfindung wird anhand der nachfolgenden Figuren näher erläutert. Es zeigt:
Fig. 1: eine Draufsicht auf eine Ausführungsform der erfindungsgemäßen Vorrichtung,
Fig. 2: einen Längsschnitt durch die Spendevorrichtung aus Fig. 1,
Fig. 2a: eine vergrößerte Darstellung des mit A gekennzeichneten Ausschnitts aus Fig. 2,
Fig. 3: ein Flußdiagramm zur Ansteuerung der Steuer-/Regeleinheit.

Fig. 1 zeigt eine Draufsicht auf eine Ausführungsform der erfindungsgemäßen Vorrichtung. In Fig. 2 ist die Fördervorrichtung 4 im Längsschnitt und die Führungsvorrichtung 3 im Querschnitt zu sehen.

Im dargestellten Fall handelt es sich bei der Materialbahn 2 um einen weichmagnetischen Streifen, aus dem sog. Streifenelemente für die elektronische Artikelsicherung hergestellt werden. Die Materialbahn 2 wird von der Vorratsrolle 7 abgewickelt und in der Längsschneideeinheit 8 in Streifen der gewünschten Breite unterteilt. Nachfolgend wird das in Einzelstreifen unterteilte Bandmaterial 2 in der Aufweitungseinheit 9 aufgeweitet, so daß die einzelnen Streifen einen gewünschten Abstand voneinander haben, und in der Querschneideeinheit 10 in Abschnitte der gewünschten Länge (I) geschnitten. Die nebeneinander liegenden weichmagnetischen Streifen der vorgegebenen Länge (I) werden von dem Förderband 11 übernommen und über die querlaufende Materialbahn 1 geführt. Das Transportieren der Abschnitte 6 aus Streifenelementen über die Materialbahn 1 erfolgt mittels eines Elektromagneten 12, der innerhalb des über Umlenkwalzen 14 geführten Förderbandes 11 angeordnet ist. Während dieser Transportphase ist der Elektromagnet 12 folglich eingeschaltet. Sobald der Abschnitt 6 mit den Streifenelementen die korrekte Position bezüglich der ersten Materialbahn 1 erreicht hat - diese Information erhält die Steuer-/Regeleinheit 16 über den Sensor 15 - schaltet die Steuer-/Regeleinheit 16 den Elektromagneten 12 aus und aktiviert den Elektromagneten 13, der unterhalb der ersten Materialbahn 1 angeordnet ist. Unter Wirkung der magnetischen Anziehungskraft werden die Abschnitte 6 mit Streifenelementen auf die Klebeseite der Materialbahn 1 aufgebracht. Sobald sich der jeweils auf die Materialbahn 1 aufgebrachte Abschnitt 6 mit Streifenelementen unter der Spendevorrichtung 4 hindurchbewegt hat, wird der Elektromagnet 13 wieder ausgeschaltet.

Fig. 3 zeigt ein Flußdiagramm zur Ansteuerung der Steuer-/Regeleinheit 16. Das Programm wird bei 22 gestartet. Im Programmpunkt 23 wird die Führungsvorrichtung 3 für die erste Materialbahn 1 aktiviert. Gleichzeitig werden die Fördervorrichtung 4 für die Zuführung der Abschnitte 6 und der Elektromagnet 12 aktiviert. Letzerer bleibt solange aktiviert, bis der Abschnitt 6 die "Bereit"-Stellung, also die korrekte Position bezüglich der Materialbahn 1, erreicht hat. Diese Überprüfung findet unter Programmpunkt 25 statt. Sobald die korrekte "Bereit"Stellung des Abschnitts 6 erreicht ist, wird bei Punkt 26 der Elektromagnet 12 ausgeschaltet, während der Elektromagnet 13 eingeschaltet wird. Der Abschnitt 6 wird unter Wirkung der magnetischen Anziehungskraft auf die Klebeseite der Materialbahn 1 aufgebracht. Der Aufbringvorgang wiederholt sich zyklisch, sobald die Materialbahn 1 zumindest um die Strecke I + z weiterbewegt worden ist.

### Bezugszeichenliste

- 1: erste Materialbahn
- 2: zweite Materialbahn
- 3: Führungsvorrichtung
- 4: Spendevorrichtung
- 5: Fördervorrichtung
- 6: Abschnitt
- 7: Vorratsrolle
- 8: Längsschneideeinheit
- 9: Aufweitungseinheit
- 10: Querschneideeinheit
- 11: Förderband
- 12: Elektromagnet
- 13: Elektromagnet
- 14: Umlenkwalze
- 15: Sensor
- 16: Steuer-/Regeleinheit
- 17: Vorratsrolle
- 18: Klebevorrichtung
- 20: Bandmaterial
- 21: Sicherungselement

## Patentansprüche

1. Verfahren zur Herstellung von Sicherungselementen für die elektronische Artikelsicherung, wobei die Sicherungelemente aus zumindest zwei Lagen bestehen,
**dadurch gekennzeichnet,**
**daß** auf eine erste kontinuierliche Materialbahn (1) Abschnitte (6) einer vorgegebenen Länge (1) einer zweiten Materialbahn (2) quer zur Laufrichtung (x) der ersten Materialbahn (1) zugeführt und aufgebracht werden um die Sicherungselemente herzustellen.

2. Verfahren nach Anspruch 1,
**dadurch gekennzeichnet,**
**daß** das Zuführen der Abschnitte (6) der vorgegebenen Länge (I) der zweiten Materialbahn (2) schrittweise oder kontinuierlich erfolgt.

3. Vorrichtung zur Herstellung von Sicherungselementen für die elektronische Artikelsicherung, wobei die Sicherungselemente aus zumindest zwei Lagen bestehen,
**dadurch gekennzeichnet,**
**daß** eine Führungsvorrichtung (3) für eine erste Materialbahn (1) vorgesehen ist,
**daß** zumindest eine Spendevorrichtung (4) vorgesehen ist, die rechtwinklig zu der Führungsvorrichtung (3) angeordnet ist und über die die Abschnitte (6) einer vorgegebenen Länge (I) einer zweiten Materialbahn (2) zugeführt werden, und
**daß** zumindest eine Fördervorrichtung (5) vorgesehen ist, die sukzessive die Abschnitte (6) der vorgegebenen Länge der zweiten Materialbahn (2) von der Spendevorrichtung (4) abnimmt und nebeneinander oder auf Lücke quer zur ersten Materialbahn (1) an der ersten Materialbahn (1) festmacht um die Sicherungselemente herzustellen.

4. Vorrichtung nach Anspruch 3,
**dadurch gekennzeichnet,**
**daß** es sich bei der Fördervorrichtung (5) um ein Förderband (11) handelt,
**daß** in dem durch das umlaufende Förderband (11) gebildeten Innenraum zumindest ein Elektromagnet (12) angeordnet ist, daß zumindest ein weiterer Elektromagnet (13) unter der ersten Materialbahn (1) in dem Bereich vorgesehen ist, in dem die Abschnitte (6) der zweiten Materialbahn (2) auf die erste Materialbahn (1) aufgebracht werden,
und **daß** eine Steuer-/Regeleinheit (16) vorgesehen ist, die die Elektromagnete (12, 13) so ein- und ausgeschaltet, daß die Abschnitte (6) der zweiten Materialbahn (2) auf die erste Materialbahn (1) aufgebracht werden.

5. Vorrichtung nach Anspruch 4,
**dadurch gekennzeichnet,**
**daß** ein Anschlag oder ein Sensor (15) zur Detektierung der korrekten Position der Abschnitte (6) der zweiten Materialbahn (2) bezüglich der ersten Materialbahn (1) vorgesehen ist und
**daß** die Steuer-/Regeleinheit (16) den ersten Elektromagneten (12) ausschaltet und den zweiten Elektromagneten (13) einschaltet, sobald der Anschlag oder der Sensor (15) meldet, daß der Abschnitt (6) der vorgegebenen Länge (I) der zweiten Materialbahn (2) die vorbestimmte Position bezüglich der ersten Materialbahn (1) erreicht hat.

6. Vorrichtung nach Anspruch 3,
**dadurch gekennzeichnet,**
**daß** n Spendevorrichtungen (4) vorgesehen sind, die im Abstand (2n+1)*(b + z) angeordnet sind, wobei b die Breite der Abschnitte (6) der zweiten Materialbahn (2) und z den gewünschten Abstand zwischen zwei aufeinanderfolgenden Abschnitten (6) der zweiten Materialbahn (2) beschreibt.

7. Vorrichtung nach Anspruch 6,
**dadurch gekennzeichnet,**
**daß** die Laufgeschwindigkeit der ersten Materialbahn (1) von der Steuervorrichtung (16) derart bemessen ist, daß die Abschnitte (6) der vorgegebenen Länge (1) der zweiten
Materialbahn (2) in einem kontinuierlichen Prozeß auf die erste Materialbahn (1) aufgebracht werden.

8. Vorrichtung nach Anspruch 3,
**dadurch gekennzeichnet,**
**daß** eine Speicherrolle vorgesehen ist, auf die das fertige Bandmaterial (20) aufgewickelt wird.

9. Bandmaterial mit Sicherungselementen für die elektronische Artikelsicherung,
wobei ein Sicherungselement aus zumindest zwei Lagen besteht,
**dadurch gekennzeichnet,**
**daß** es sich bei einer ersten Materialbahn (1) um eine kontinuierliche Materialbahn handelt, auf die Abschnitte (6) einer vorgegebenen Länge (I) einer zweiten Materialbahn (2) aus magnetischem Material quer zur Laufrichtung (x) der ersten Materialbahn (1) zugeführt und aufgebracht werden um die sicherungselemente herzustellen.

10. Bandmaterial nach Anspruch 9,
**dadurch gekennzeichnet,**
**daß** es sich bei der ersten Materialbahn (1) um ein Trägermaterial handelt und
**daß** es sich bei den Abschnitten (6) einer vorgegebenen Länge (I) einer zweiten Materialbahn (2) um Klebeetiketten handelt, die jeweils zumindest ein Sicherungselement (21) für die elektronische Artikelsicherung enthalten.

11. Bandmaterial nach Anspruch 10,
**dadurch gekennzeichnet,**
**daß** es sich bei den Sicherungselementen (21) um eine Vielzahl von deaktivierbaren oder nicht-deaktivierbaren Streifenelementen handelt, die parallel zueinander und quer zur Laufrichtung (x) der ersten Materialbahn (1) angeordnet sind.

12. Bandmaterial nach Anspruch 9,
**dadurch gekennzeichnet,**
**daß** es sich bei der ersten Materialbahn (1) um ein Dünnfilmmaterial handelt, dessen Vorzugsrichtung quer bzw. parallel zur Laufrichtung (x) der ersten Materialbahn (1) verläuft, und daß es sich bei den Abschnitten (6) vorgegebener Länge (I) der zweiten Materialbahn (2) ebenfalls um Dünnfilm-Etiketten handelt, deren Vorzugsrichtung parallel bzw. quer zur Laufrichtung (x) der ersten Materialbahn verläuft.

13. Bandmaterial nach Anspruch 9,
**dadurch gekennzeichnet,**
**daß** es sich bei den Abschnitten (6) vorgegebener Länge (I) der zweiten Materialbahn (2) um Resonanzetiketten handelt.

## Claims

1. A method for the production of security elements for electronic article surveillance, said security elements being comprised of at least two layers,
**characterized in that** the production of said security elements comprises the steps of conveying and applying sections (6) of a predetermined length (I) severed from a second material web (2) to a first continuous material web (1) in a direction transverse to the running direction (x) of said first material web (1).

2. The method as claimed in claim 1,
**characterized by** performing the feeding of the sections (6) of predetermined length (I) severed from the second material web (2) in steps or continuously.

3. A device for the production of security elements for electronic article surveillance, said security elements being comprised of at least two layers,
**characterized in that** a guide device (3) is provided for a first material web (1), at least one dispensing device (4) is provided which is arranged at right angles to the guide device (3) and operates to feed the sections (6) of a predetermined length (I) severed from a second material web (2), and at least one conveying device (5) is provided which operates to take successively from the dispensing device (4) said sections (6) of predetermined length severed from the second material web (2) and affix them to the first material web (1) either in side-by-side relation or at a relative spacing in a direction transverse to said first material web (1), in order to produce said security elements.

4. The device as claimed in claim 3,
**characterized in that** the conveying device (5) involved is a conveyor belt (11), at least one electromagnet (12) is positioned in the inner space formed by the revolving conveyor belt (11), at least one further electromagnet (13) is provided in the area underneath the first material web (1) where the sections (6) of the second material web (2) are applied to the first material web (1), and a control/regulating unit (16) is provided to switch the electromagnets (12, 13) on and off so that the sections (6) of the second material web (2) are applied to the first material web (1).

5. The device as claimed in claim 4,
**characterized in that** a stop or a sensor (15) for detecting the correct position of the sections (6) of the second material web (2) relative to the first material web (1) is provided, and the control/regulating unit (16) switches the first electromagnet (12) off and the second electromagnet (13) on as soon as the stop or the sensor (15) signals that the section (6) of predetermined length (I) severed from the second material web (2) has reached the predetermined position relative to the first material web (1).

6. The device as claimed in claim 3,
**characterized in that** provision is made for n dispensing devices (4) arranged at a relative distance of (2n+1)*(b + z), where b is the width of the sections (6) of the second material web (2), and z is the desired distance between two consecutive sections (6) of the second material web (2).

7. The device as claimed in claim 6,
**characterized in that** the running speed of the first material web (1) is set by the control device (16) in such manner that the sections (6) of predetermined length (I) severed from the second material web (2) are applied to the first material web (1) in a continuous process.

8. The device as claimed in claim 3,
**characterized in that** provision is made for a take-up reel onto which the finished web material (20) is wound.

9. A web material with security elements for electronic article surveillance, one security element being comprised of at least two layers,
**characterized in that** a first material web (1) is a continuous material web to which sections (6) of a predetermined length (I) severed from a second material web (2) made of a magnetic material are conveyed in a direction transverse to the running direction (x) of the first material web (1) and applied thereto, in order to produce said security elements.

10. The web material as claimed in claim 9,
**characterized in that** the first material web (1) involved is a carrier material, and the sections (6) of a predetermined length (I) severed from a second material web (2) are adhesive labels, each containing at least one security element (21) for electronic article surveillance.

11. The web material as claimed in claim 10,
**characterized in that** the security elements (21) involved are a plurality of deactivatable or non-deactivatable strip elements arranged parallel to each other and in a direction transverse to the running direction (x) of the first material web (1).

12. The web material as claimed in claim 9,
**characterized in that** the first material web (1) involved is a thin-film material whose preferred direction extends transversely or parallel to the running direction (x) of the first material web (1), and the sections (6) of predetermined length (I) severed from the second material web (2) are equally thin-film labels whose preferred direction extends, respectively, parallel or transverse to the running direction (x) of the first material web.

13. The web material as claimed in claim 9,
**characterized in that** the sections (6) of predetermined length (I) severed from the second material web (2) are resonant labels.

## Revendications

1. Procédé de fabrication d'éléments de sécurité pour la protection électronique d'articles, ces éléments de sécurité étant constitués d'au moins deux couches,
**caractérisé en ce que**, sur une première bande de matière continue (1), des sections (6) d'une longueur prédéfinie (I) d'une seconde bande de matière (2) sont amenées transversalement au sens de déplacement (x) de la première bande de matière (1) et sont appliquées pour fabriquer lesdits éléments de sécurité.

2. Procédé selon la revendication 1, **caractérisé en ce que** les sections (6) de la longueur prédéterminée (I) de la seconde bande de matière, sont amenées en cadence ou de manière continue.

3. Dispositif pour la fabrication d'éléments de sécurité pour la protection électronique d'articles, ces éléments de sécurité étant constitués d'au moins deux couches,
**caractérisé en ce qu'**un dispositif de guidage (3) d'une première bande de matière (1) est prévu, **en ce qu'**au moins un dispositif d'alimentation (4), disposé perpendiculairement au dispositif de guidage (3) est prévu pour amener des sections (6) d'une longueur prédéfinie (I) d'une seconde bande de matière (2), et **en ce qu'**au moins un dispositif de transport (5) est prévu, pour reprendre successivement les sections (6) d'une longueur prédéfinie (I) de la seconde bande de matière (2) sur le dispositif d'alimentation (4) et pour les fixer côte à côte ou sur des interstices de la première bande de matière (1), transversalement à la première bande de matière (1), pour fabriquer les éléments de sécurité.

4. Dispositif selon la revendication 3, **caractérisé en ce que** le dispositif de transport (5) est un convoyeur (11), **en ce qu'**au moins un électro-aimant (12) est disposé dans la cavité formée par le convoyeur tournant (11), **en ce qu'**au moins un autre électro-aimant (13) est prévu sous la première bande de matière (1), dans la région dans laquelle les sections (6) de la seconde bande de matière (2) sont appliquées sur la première bande de matière (1) et **en ce qu'**une unité de commande/de réglage (16) est prévue pour activer et désactiver les électro-aimants (12, 13) de manière à appliquer les sections (6) de la seconde bande de matière (2) sur la première bande de matière (1).

5. Dispositif selon la revendication 4, **caractérisé en ce qu'**une butée ou un capteur (15) est prévu pour détecter la position correcte des sections (6) de la seconde bande de matière (2), par rapport à la première bande de matière et **en ce que** l'unité de réglage/de commande (16) désactive le premier électro-aimant (12) et active le second électro-aimant (13), dès que la butée ou le capteur (15) signale qu'une section (6) de la longueur prédéfinie (I) de la seconde bande de matière (2) a atteint sa position prescrite, par rapport à la première bande de matière (1).

6. Dispositif selon la revendication 3, **caractérisé en ce que n** dispositifs d'alimentation (4) sont prévus et qu'ils sont disposés à une distance (2n+1)*(b+z), auquel cas b désigne la largeur des sections (6) de la seconde bande de matière (2) et **z** désigne la distance souhaitée entre deux sections consécutives (6) de la seconde bande de matière (2).

7. Dispositif selon la revendication 6, **caractérisé en ce que** la vitesse de déplacement de la première bande de matière (1) est calculée par le dispositif de commande (16), de manière à ce que les sections (6) de longueur prédéfinie (I) de la seconde bande de matière (2) soient appliquées sur la première bande de matière (1), dans un procédé continu.

8. Dispositif selon la revendication 3, **caractérisé en ce qu'**un rouleau de stockage est prévu, sur lequel le matériau fini sous forme de bande (20) est enroulé.

9. Matériau sous forme de bande comprenant des éléments de sécurité pour la protection électronique d'articles, un élément de sécurité étant constitué de deux couches au moins, **caractérisé en ce qu'**une première bande de matière (1) est une bande de matière continue, sur laquelle sont amenées des sections (6) d'une longueur prédéfinie (I) d'une seconde bande de matière magnétique (2), transversalement au sens de déplacement (x) de la première bande de matière (1), pour fabriquer les éléments de sécurité.

10. Matériau sous forme de bande selon la revendication 9, **caractérisé en ce que** la première bande de matière (1) est une matière de support et **en ce que** les sections (8) d'une longueur prédéfinie (I) d'une seconde bande de matière (2) sont des étiquettes collantes, qui contiennent au moins un élément de sécurité (21), pour la protection électronique des articles.

11. Matériau sous forme de bande selon la revendication 10, **caractérisé en ce que** les éléments de sécurité (21) sont de nombreux éléments activables et désactivables sous forme de rubans, qui sont disposés parallèlement les uns par rapport aux autres et transversalement au sens de déplacement (x) de la première bande de matière (1).

12. Matériau sous forme de bande selon la revendication 9, **caractérisé en ce que** la première bande de matière (1) est un matériau en film mince, dont la direction préférentielle s'étend transversalement ou parallèlement au sens de déplacement (x) de la première bande de matière (1) et **en ce que** les sections (6) d'une longueur prédéfinie (I) de la seconde bande de matière (2) sont également des étiquettes en film mince, dont la direction préférentielle s'étend parallèlement ou transversalement au sens de déplacement (x) de la première bande de matière.

13. Matériau sous forme de bande selon la revendication 9, **caractérisé en ce que** les sections (6) d'une longueur prédéfinie (I) de la seconde bande de matière (2) sont des étiquettes de résonance.
